# EUROPÄISCHE PATENTANMELDUNG

(11) **EP 3 241 769 A1**
(43) Veröffentlichungstag der Anmeldung: **08.11.2017**
(21) Anmeldenummer: 17158792.6
(22) Anmeldetag: 02.03.2017
(51) Int. Cl.: B65B 51/02, B65B 1/02, B31B 50/32, B31B 70/62, B31B 70/26

(54) **VORRICHTUNG UND VERFAHREN ZUR HERSTELLUNG EINER BEUTELPACKUNG**

(30) Priorität: 27.04.2016 DE 102016207160
(71) Anmelder: Robert Bosch GmbH, 70442 Stuttgart (DE)
(72) Erfinder: Hammer, Christoph, 71672 Marbach (DE); Reichmann, Ellen, 73099 Adelberg (DE)

(57) **Zusammenfassung**

Die Erfindung betrifft eine Vorrichtung (10) und ein Verfahren zum Herstellen von Beutelpackungen (1) aus einer Packstoffbahn (20), mit einem um eine Achse (11) drehenden Transportrad (12), das mehrere, dem Querschnitt der Beutelpackungen (1) angepasste Halteeinrichtungen (13) für jeweils einen an der Halteeinrichtung (13) anliegenden Packstoffzuschnitt aufweist, mit einer ersten Siegeleinrichtung (45) zum Bilden einer Längsnaht (5) der Beutelpackung (1) an einander überlappenden Randbereichen (22, 23) der Packstoffbahn (20), mit einer weiteren Siegeleinrichtung (60, 74) zum Bilden einer Quernaht (6, 7), insbesondere eines Bodenverschlusses (3), wobei zumindest eine Leimauftragsstation (9) vorgesehen ist, mittels derer Heißleim (80) auf die aus Papier bestehende Packstoffbahn (20) aufbringbar ist, und dass die Siegeleinrichtungen (45, 60, 74) zur Reaktivierung, insbesondere zur Verflüssigung, des aufgetragenen Heißleims (80) ausgebildet sind.

## Beschreibung

### Stand der Technik

Die Erfindung betrifft eine Vorrichtung und ein Verfahren zur Herstellung einer Beutelpackung nach der Gattung der unabhängigen Ansprüche.

Aus der DE 102013225051 A1 sind bereits eine Vorrichtung zum Aufbringen einer ein Auftragsbild aufweisenden Klebstoffschicht auf eine endlose Verpackungsmaterialbahn sowie Verwendung einer Vorrichtung bekannt. Eine Auftragseinrichtung ist quer zu einer Förderrichtung der Verpackungsmaterialbahn angeordnet und weist individuell betätigte Klebstoffdüsen auf. Diese Vorrichtung ist insbesondere für eine Schlauchbeutelmaschine vorgesehen.

Aus der DE 102013216206 A1 ist eine Vorrichtung zum Herstellen von Beutelpackungen aus einer siegelfähigen Packstoffbahn, insbesondere ein heißsiegelfähiges Material in Form einer siegelfähigen Kunststofffolie, mit einem um eine Achse schrittweise drehenden Transportrad bekannt, das mehrere, dem Querschnitt der Beutelpackungen angepasste Halteeinrichtungen für jeweils einen an der Halteeinrichtung anliegenden Packstoffzuschnitt aufweist eine erste Siegeleinrichtung dient zum Bilden einer Längssiegelungsnaht der Beutelpackungen an einander überlappenden Randbereichen der Packstoffbahn.

Der Erfindung liegt die Aufgabe zugrunde, eine Dichtigkeit von insbesondere Papierbeuteln bei hoher Ausbringung und guter Standfestigkeit weiter zu verbessern. Diese Aufgabe wird gelöst durch die Merkmale der unabhängigen Ansprüche.

### Vorteile der Erfindung

Die erfindungsgemäße Vorrichtung und das erfindungsgemäße Verfahren gemäß den Merkmalen der unabhängigen Ansprüche haben demgegenüber den Vorteil, dass insbesondere Staub-und insektendichte Papierbeutel unter Beibehaltung der Vorzüge einer Dornradmaschine wie hohe Ausbringung, gute Standfestigkeit, gute Stapeleigenschaften der Beutel sowie der Aspekt der Nachhaltigkeit von Papier hergestellt werden können. Hier wird die Möglichkeit geschaffen, mit dem ökologischen Packstoff Papier Packungen großer Produktsicherheit, (beispielsweise insektendicht, geringere Manipulationsmöglichkeiten des verpackten Produkts) und den hohen Ausbringungsmengen einiger Lebensmittel wie Mehl, Zucker, Haferflocken anzubieten. Die Papierbeutel für diese Lebensmittel sind in für die Weiterverpackung in der gesamten Logistikkette optimiert. Ein auf einer Schlauchbeutelmaschine erzeugter Beutel kann jedoch eine solche Form nicht aufweisen.

Diese Vorzüge werden erfindungsgemäß dadurch erreicht, dass durch die partielle Beleimung in Kombination mit einer Siegelstation im Dornrad und einer Siegelstation nach der Beutelbefüllung für die Kopfnaht entsprechend staub-und insektendichte Papierbeutel hergestellt werden können. Eine nur partielle Beleimung schont Ressourcen gegenüber einer Folienverpackung, da nur geringe Mengen an Materialien auf Mineralölbasis eingesetzt werden müssen. Papier wird aus nachwachsenden Rohstoffen hergestellt und ist vom Verbraucher für diese Produkte bekannt und akzeptiert. Die Verpackungsanlage kann lediglich mit nur einem einzigen Klebstoff, nämlich Heißleim betrieben werden. Auf beispielsweise Kaltleim kann somit verzichtet werden. Damit entfällt auch die entsprechende Logistik, Lagerhaltung und Reinigungsarbeiten betreffend den oftmals für die Erstellung einer Längsnaht bzw. Bodennaht verwendeten Kaltleim. Durch die Versiegelung mit Heißleim können sowohl der Boden als auch der Kopf der Verpackung staubdicht verschlossen werden. Zur Versiegelung bzw. Aktivierung des Klebstoffs bzw. Heißleims können übliche Siegelwerkzeuge aus der Folienbranche verwendet werden mit entsprechenden Modifikationen.

Weitere zweckmäßige Weiterbildungen ergeben sich aus weiteren abhängigen Ansprüchen und aus der Beschreibung.

### Beschreibung des Ausführungsbeispiels

Ein Ausführungsbeispiel ist in Verbindung mit der nachfolgenden Zeichnung näher beschrieben.

Diese zeigt in:
- Fig. 1: eine schematische Darstellung von fünf Herstellschritten zur Erstellung eines Bodenverschlusses einer Beutelpackung,
- Fig. 2: eine Vorrichtung zur Herstellung einer Beutelpackung,
- Fig. 3: eine Leimauftragsstation,
- Fig. 4: eine Seitenansicht einer Siegeleinrichtung zur Erstellung einer Quernaht, insbesondere im Bodenbereich der Beutelpackung,
- Fig. 5: eine perspektivische Ansicht der Siegeleinrichtung nach Figur 4,
- Fig. 6: eine perspektivische Ansicht einer Siegeleinrichtung zur Erstellung einer Längsnaht,
- Fig. 7: eine perspektivische Ansicht einer Siegeleinrichtung zur Ausbildung eines Kopfverschlusses sowie
- Fig. 8: eine perspektivische Ansicht der Siegeleinrichtung zur Ausbildung eines Kopfverschlusses und deren Anordnung in einer Transporteinrichtung.

In Figur 1 sind die unterschiedlichen Phasen der Herstellung einer Beutelpackung 1 gezeigt. Nach vorne hin ist der Bereich für einen zu erstellenden Bodenverschluss 3 gezeigt.

In einem ersten Schritt wird eine Längsnaht 5, hier ausgestaltet als Flossennaht oder Überlappnaht, hergestellt. Dies erfolgt wie später genauer gezeigt durch Erstellung einer Siegelung 2 bzw. Reaktivierung eines Heißleims 80, angedeutet durch zwei Pfeile, die beispielsweise die Bewegung der zugehörigen Siegelbacken repräsentieren. Außerdem erfolgt eine Faltung 4, ebenfalls mit einem Pfeil angedeutet. Dadurch wird die Längsnaht 5 auf eine Seite umgelegt. Im nachfolgenden weiteren Schritt wird der überstehende Kopfbereich 3 in eine Giebelform gebracht. Hierbei setzen entsprechende Faltelemente bei der Faltung 4 mittig von beiden Seiten her an wie durch entsprechende Pfeile angedeutet. Anschließend erfolgt die Erstellung einer Quernaht 6. Hierbei wird eine Siegelung 2 bzw. Reaktivierung des Heißleim 80 vorgenommen, angedeutet durch zwei Pfeile, die beispielsweise die Bewegung der zugehörigen Siegelbacken repräsentieren. Anschließend erfolgt die Faltung 4 der überstehenden Quernaht 6 nach unten, so dass sich eine plane Bodenfläche ergibt. Anschließend erfolgt eine Pressung 8, so dass die Bodenfläche mit zugehörigem Bodenverschluss 3 zu einer ebenen Standfläche wird.

Die in Figur 1 beschriebene Beutelpackung 1, insbesondere mit einem Bodenverschluss 3, kann auf einer nachfolgend noch näher beschriebenen Vorrichtung 10 hergestellt werden. Die Vorrichtung 10 umfasst zumindest eine Leimauftragsstation 9. Diese Leimauftragsstation 9 trägt einen Heißleim 80 in einem bestimmten Leimmuster auf, das sich besonders zur Herstellung einer staubdichten Beutelpackung 1, insbesondere mit dem Bodenverschluss 3, eignet. Eine Packstoffbahn 20 gelangt hierzu in den Erfassungsbereich der Leimauftragsstation 9. Die Leimauftragsstation 9 wird in Figur 3 näher gezeigt.

Die Vorrichtung 10 umfasst ein in einer vertikalen Achse 11 vorzugsweise schrittweise drehbares Transportrad 12 in Form eines sogenannten Dornrads. An dem Transportrad 12 sind mehrere, im dargestellten Ausführungsbeispiel acht, in gleichmäßigen Winkelabständen zueinander angeordnete, in Bezug zur Achse 11 radial nach außen ragende Halteeinrichtungen 13, sogenannte Haltedorne, angeordnet. Die Halteeinrichtungen 13 sind jeweils identisch ausgebildet und weisen einen (rechteckförmigen) Querschnitt auf, der dem Querschnitt der Beutelpackung 1 entspricht. Die Halteeinrichtung 13 besteht beispielsweise aus zwei Teilelementen 14, 15, wobei das eine Teilelement 14 einen größeren (rechteckförmigen) Querschnitt aufweisen kann als das andere Teilelement 15, das im Ausführungsbeispiel in Form einer relativ dünnen Platte ausgebildet ist. Dabei kann das zweite Teilelement 15 aus der in der Fig. 2 dargestellten, zum Teilelement 14 beabstandeten Position mittels einer nicht dargestellten Einrichtung in Richtung des Pfeils 16 zum ersten Teilelement 14 hinbewegt werden, so dass sich insgesamt gesehen für die beiden Teilelemente 14, 15 ein geringerer Querschnitt ergibt, der kleiner ist als der Querschnitt der Beutelpackung 1.

In der in der Fig. 2 dargestellten Stellung des zweiten Teilelements 15 weisen die Halteeinrichtungen 13 einen Querschnitt auf, der derart ist, dass die Vorderwand sowie die Rückwand und die Seitenwände der Beutelpackung 1 zumindest nahezu ohne Spiel bzw. Luft an der Halteeinrichtung 13 anliegen.

Die Beutelpackungen 1 werden aus einer endlosen Packstoffbahn 20 geformt, die mittels einer Fördereinrichtung in Richtung einer Übergabestation 21 des Transportrads 12 gefördert wird bzw. mit dieser ausgerichtet ist.

Anschließend wird die Packstoffbahn 20 insbesondere mittels eines Vakuumsaugbands 35 der Einrichtung 25 zugeführt. Die Einrichtung 25 ist innerhalb des Transportrats 12 angeordnet. Am Eintrittsbereich zur Einrichtung 25 ist eine Trenneinrichtung 36 mit einem unteren Messer 37 und einem oberen Messer 38 angeordnet, die zum Abtrennen eines Packstoffzuschnitts, der der Länge der auszubildenden Beutelpackung 1 angepasst ist, gegeneinander beweglich angeordnet sind.

Zur Ausbildung der Längsnaht 5 aus den beiden randseitigen Bereichen 22, 23 der Packstoffbahn 20 befindet sich das Material der Packstoffbahn 20 im Bereich des verbleibenden Eckbereichs des Formdorns 40 derart, dass mittels einer Siegeleinrichtung 45 zur Erstellung einer Längsnaht 5 die Längsnaht 5 gebildet werden kann. Hierbei erzeugt die Siegeleinrichtung 45 Wärme und aktiviert bzw. verflüssigt dabei den bereits zuvor aufgetragenen und zwischenzeitlich getrockneten Heißleim 80. Die entsprechenden Siegelbacken der Siegeleinrichtung 45 zur Erstellung einer Längsnaht 5 drücken die beiden Enden der Packstoffbahn 20 wie in der ersten Darstellung der Figur 1 gezeigt gegeneinander, so dass der wieder flüssige Klebstoff 80 die beiden Enden zu einer Flossennaht bzw. Längsnaht 5 miteinander verbindet. Die Siegeleinrichtung 45 zur Erstellung der Längsnaht 5 ist bei dem Ausführungsbeispiel im Transportrads12 angeordnet. Alternativ könnte sie jedoch auch vor dem Transportrad 12 beispielsweise in Verbindung mit einem Vordorn angeordnet sein.

Unterhalb eines Formdorns 40 bzw. Halteeinrichtung 13 befinden sich beispielhaft ein Vakuumsaugbänder 48, 49, wobei das eine Vakuumsaugband 48 im Bereich des Falzkastentischs 42 angeordnet ist, während das andere Vakuumsaugband 49 sich im Bereich des Halteeinrichtung 13 befindet.

Das im Uhrzeigersinn in Richtung des Pfeils 52 drehbare Transportrad 12 dient neben der Erstellung der Längsnaht 5 auch dazu, an einem auf der Halteeinrichtung 13 befindlichen Beutelrohling 26 den Bodenverschluss 3 zu falten und zu siegeln bzw. den aufgebrachten Heißleim 80 zu aktivieren, und zum anderen den Bodenverschluss 3 gegen eine Stirnfläche 53 der Halteeinrichtung 13 zu pressen. Dieses Vorgehen wurde bereits in Verbindung mit Figur 1 schematisch erläutert.

Hierzu ist an einer der Übergabestation 21 sich in Drehrichtung des Transportrads 12 nachgeordneten Faltstation 55 eine Falteinrichtung mit mehreren, lediglich symbolisch dargestellten, beweglichen Faltelementen 57, 58 angeordnet. An die Faltstation 55 schließt sich eine Siegeleinrichtung 60 mit einer Siegelbacke 61 zum Versiegeln des Bodenverschlusses 3 der Beutelpackung 1 an. An die Siegeleinrichtung 60 schließt sich eine Pressstation 65 mit einer Pressplatte 66 an, die den gegen die Stirnfläche 53 der Halteeinrichtung 13 umgelegten Bodenverschluss 3 gegen die Stirnfläche 53 der Halteeinrichtung 13 drückt.

An einer Übergabestation 70 werden die soweit ausgebildeten Beutelpackungen 1 aus dem Transportrad 12 entnommen und einer Transporteinrichtung 73 zugeführt, die die Beutelpackungen 1 einer Fülleinrichtung 72 sowie einer Siegeleinrichtung 74 zum Ausbilden eines Kopfverschlusses der Beutelpackung 1 zuführt. Die Transporteinrichtung 73 ist in diesem Ausführungsbeispiel eine Becherkette, welche eine Vielzahl von Bechern 73a aufweist, welche jeweils eine Beutelpackung 1 aufnehmen.

Da nun der Auftrag und eine Aktivierung des Heißleims 80 auf einen Packstoff aus Papier erfolgt anstatt einer bislang üblichen Siegelung einer Folie und sich zudem die Beutelpackungen 1 unterscheiden, sind Modifikationen gegebenenfalls bei der Leimauftragsstation 9 und/oder der Siegeleinrichtung 45 zur Erstellung einer Längsnaht 5 und/oder der Faltstation 55 und/oder der Siegeleinrichtung 60 und/oder der Pressstation 65 und/oder der Siegeleinrichtung 74 zum Ausbilden eines Kopfverschlusses notwendig und ggf. in den nachfolgenden Figuren 3-9 gezeigt und kurz beschrieben.

Als Klebstoff zur Ausbildung von Längsnaht 5 und Quernaht 6 kommt Heißleim 80, Schmelzklebstoffe, auch Heißklebestoffe, Heißleim, Hotmelt genannt, zum Einsatz. Heißleime 80 sind lösungsmittelfreie und bei Raumtemperatur mehr oder weniger feste Produkte, die im heißen Zustand auf die Klebefläche der Packstoffbahn 20 aufgetragen werden und beim Abkühlen eine feste Verbindung herstellen. Die Schmelzpunkte liegen meist im Bereich zwischen 150° und 200° C.

Als Material für die Packstoffbahn 20 wird Papier verwendet. Hierbei handelt es sich um ein spezielles Papier, auf dem der Heißleim 80 gute Verbindungseigenschaften aufweist. Das Papier ist hierbei so zu wählen, dass der Heißleim 80 nicht oder nur wenig einzieht und dennoch eine gute Verbindung bzw. Reaktivierung möglich wird. Dies erfolgt nun durch eine spezielle Ausgestaltung der Siegeleinrichtungen 45, 60, 74 und dient der Reaktivierung des Heißleims 80, der durch die Leimauftragsstation 9 aufgetragen wurde. Die Siegeleinrichtungen 45, 60, 74 weisen eine im Vergleich zu konventionellen Siegelstationen für Folien niedrigere Temperatur auf, die beispielsweise im Temperaturbereich zwischen 150 °C und 200 °C liegt. Außerdem zeichnen sich die Siegeleinrichtungen 45, 60, 74 durch längere Siegelzeiten aus. Diese bewegen sich beispielsweise in dem Bereich zwischen 150 und 400 ms, besonders bevorzugt 200 ms. Oftmals erfolgt auch ein zweimaliges Siegeln bzw. Reaktivieren, eventuell noch häufiger, insbesondere bei der Erstellung des Bodenverschlusses 3 oder des Kopfverschlusses, welche sich durch eine größere Anzahl von zu siegelnden bzw. zu verbindenden Lagen auszeichnet. Außerdem kommt ein spezielles Siegelprofil zum Einsatz. Bevorzugt handelt es sich hierbei um mehrere Stege, vorzugsweise um Stege mit speziellen Winkeln sowie mit einer kleineren ebenen Fläche Die Flächenpressung muss gleichmäßig und im Bereich der Lagensprünge so stark sein, dass es in der Naht zu einer Verdichtung des Packstoffes kommt.

Als besonders vorteilhaft hat sich das Aufbringen bzw. Aufsprühen von heißsiegelfähigem Klebstoff 80 auf eine endlose, insbesondere aus Papier bestehende Packstoffbahn 20 herausgestellt, aus der anschließend auf einer Dornradmaschine unter Verwendung mehrerer Halteeinrichtungen 13 Beutelpackungen 1 geformt werden, die beispielsweise mit einem Lebensmittel befüllt werden. Hierzu ist es erforderlich, auf die Packstoffbahn 20 im Bereich der die Quernähte 6, 7 (Bodennaht und Kopfnaht) und Längsnähte 5 ausbildenden Abschnitte der Beutelpackung 1 den Heißleim 80 streifenförmig aufzubringen, so dass ein gewünschtes Auftragsbild ausgebildet wird. Bei der Ausbildung der in Figur 1 gezeigten Beutelpackung 1 wird an einem Randbereich 22,23 der Packstoffbahn 20 ein Streifen aus Heißleim 80 aufgebracht. Auf der anderen Seite bzw. Randbereich 22, 23 verläuft kein Streifen aus Heißleim 80. Senkrecht zum Randbereich 22, 23 der Packstoffbahn 20 verläuft ein erster Streifen aus Heißleim 80, der anschließend die Kopfnaht 7 bildet. Parallel hierzu verläuft in einem geringen Abstand ein weiterer Streifen aus Heißleim 80, der anschließend die Bodennaht 6 bzw. Quernaht 6 ausbildet. Diese Streifen gehen auf der einen Seite in den randseitigen Streifen für die spätere Längsnaht 5 über. Auf der anderen Seite jedoch enden die Streifen randseitig im wesentlichen beabstandet vom Randbereich 22,23. Dieser Abstand ohne Heißleim 80 entspricht in etwa der Breite des Streifens für die Längsnaht 5, so dass bei einem späteren Überlappen der beiden Randbereiche 22,23 zum Erstellen der Längsnaht 5 sich keine besonders dicken Heißleimbereiche an den Kreuzungspunkten zwischen Längsnaht 5 und Quernaht 6, 7 ausbilden.

Der Heißleim 80 trocknet nach dem Aufbringen auf die Packstoffbahn 20 an, so dass die Packstoffbahn 20 ohne Anhaften durch die nachfolgenden Einrichtungen der Vorrichtung 10 transportiert werden kann. Zum Ausbilden der Quer- bzw. Längsnähte 5-7 wird der angetrocknete Heißleim 80 durch Wärme wieder aktiviert, so dass die angesprochenen Nähte 5-7 ausgebildet werden können. Als Leimauftragsstation 9 eignet sich eine in Figur 3 dargestellte Station, bei der über mehrere, beispielsweise acht nicht dargestellte, individuell ansteuerbare Klebstoffdüsen Heißleim 80 in ein ortsfest angeordnetes Gehäuse 85 eingeleitet wird. Das Gehäuse 85 wirkt mit einer austauschbaren Maske 86 zusammen, die beispielhaft acht Durchlässe 87a bis 87h aufweist. Über die Dimensionierung bzw. Größe der Durchlässe 87a bis 87h sowie die Dicke der Maske 86 kann Einfluss auf die Klebstoffmenge sowie zu Zuführung in ein Mundstück 88 genommen werden, von dem aus der Heißleim 80 auf die Packstoffbahn 20 aufgebracht wird.

In Figur 4 ist die Siegeleinrichtung 60 in der Seitenansicht gezeigt. Die Siegelbacken 61 sind geöffnet und werden nachfolgend in Richtung zu der überstehenden Quernaht 6 geschlossen. Auf diese Art und Weise aktiviert die Siegeleinrichtung 60 den Leimauftrag für die Erstellung der Quernaht 6 wie auch in Figur 1 dargestellt. In der perspektivischen Ansicht gemäß Figur 5 ist nun der geschlossene Zustand der Siegelbacken 61 der Siegeleinrichtung 60 gezeigt. Entsprechende Antriebsmittel setzen die Siegelbacken 61 in der gewünschten Art und Weise in Bewegung zur Aktivierung des Leimauftrags und Verpressung der zu verbindenden Bereiche.

In der perspektivischen Darstellung gemäß Figur 6 ist die Siegeleinrichtung 45 zur Erstellung einer Längsnaht 5 näher gezeigt. Die entsprechenden Siegelbacken werden zur Aktivierung des aufgetragenen Heißleims 80 geschlossen, so dass die in Figur 1 gezeigte Längsnaht 5 ausgebildet wird.

In den Figuren 7 und 8 sind perspektivische Ansichten der Siegeleinrichtung 74 zur Ausbildung des Kopfverschlusses gezeigt. Der Kopfbereich der Beutelpackung 1 gelangt in den Erfassungsbereich der Siegeleinrichtung 74. Der Kopf der Beutelpackung 1 kann nun entweder hochstehend bleiben oder eingerollt werden, wie dies bei herkömmlichen Mehl-oder Zuckerverpackungen üblich ist. Durch eine Aktivierung des Heißleims 80 mit den entsprechenden Siegelwerkzeugen der Siegeleinrichtung 74 zur Ausbildung des Kopfverschlusses wird eine entsprechende Quernaht bzw. Kopfnaht 7 im Kopfbereich der Beutelpackung erstellt.

## Patentansprüche

1. Vorrichtung (10) zum Herstellen von Beutelpackungen (1) aus einer Packstoffbahn (20), mit einem um eine Achse (11) drehenden Transportrad (12), das mehrere, dem Querschnitt der Beutelpackungen (1) angepasste Halteeinrichtungen (13) für jeweils einen an der Halteeinrichtung (13) anliegenden Packstoffzuschnitt aufweist, mit einer ersten Siegeleinrichtung (45) zum Bilden einer Längsnaht (5) der Beutelpackung (1) an einander überlappenden Randbereichen (22, 23) der Packstoffbahn (20), mit einer weiteren Siegeleinrichtung (60, 74) zum Bilden einer Quernaht (6, 7), insbesondere eines Bodenverschlusses (3), **dadurch gekennzeichnet, dass** zumindest eine Leimauftragsstation (9) vorgesehen ist, mittels derer Heißleim (80) auf die aus Papier bestehende Packstoffbahn (20) aufbringbar ist, und dass die Siegeleinrichtungen (45, 60, 74) zur Reaktivierung, insbesondere zur Verflüssigung, des aufgetragenen Heißleims (80) ausgebildet sind.

2. Vorrichtung nach Anspruch 1, **dadurch gekennzeichnet, dass** zumindest eine Siegeleinrichtung (74) zur Ausbildung eines Kopfverschlusses vorgesehen ist, die zur Reaktivierung, insbesondere zur Verflüssigung, des Heißleims (80) ausgebildet ist.

3. Vorrichtung nach einem der vorhergehenden Ansprüche, **dadurch gekennzeichnet, dass** die Siegeleinrichtung (45, 60, 74) zur Reaktivierung, insbesondere zur Verflüssigung, des Heißleims (80) eine Erwärmung des aufgetragenen Heißleims (80) in einem Temperaturbereich zwischen 150 und 200 °C vornimmt und/oder für eine für eine Dauer in einem Bereich zwischen 150 und 400 ms, besonders bevorzugt 200 ms vornimmt.

4. Vorrichtung nach einem der vorhergehenden Ansprüche, **dadurch gekennzeichnet, dass** die Leimauftragsstation (9) den Heißleim (80) in der Nähe des randseitigen Bereichs (22) aufträgt und/oder dass die Leimauftragsstation (9) den Heißleim (80) quer zum randseitigen Bereich (22,23) aufträgt im Bereich der späteren Kopfnaht (7) und/oder Bodennaht (6).

5. Vorrichtung nach einem der vorhergehenden Ansprüche, **dadurch gekennzeichnet, dass** die Leimauftragsstation (9) den Heißleim (80) so auf die Packstoffbahn (20) aufträgt, dass der Heißleim (80) quer zum randseitigen Bereich (22,23) in den Heißleim (80) am randseitigen Bereich (22) übergeht.

6. Vorrichtung nach einem der vorhergehenden Ansprüche, **dadurch gekennzeichnet, dass** die Leimauftragsstation (9) den Heißleim (80) quer zum randseitigen Bereich (22,23), jedoch auf einer Seite nicht bis ganz zum randseitigen Bereich (22,23) aufträgt, sodass bei der Bildung der Längsnaht (5) lediglich eine Seite des randseitigen Bereichs (22,23) im Überlappungsbereich mit Heißleim (80) versehen ist.

7. Vorrichtung nach einem der vorhergehenden Ansprüche, **dadurch gekennzeichnet, dass** zumindest eine Falteinrichtung (55) vorgesehen ist zum Falten eines Bodenverschlusses (8) der Beutelpackung (1) gegen eine Stirnseite (53) der Halteeinrichtung (13).

8. Vorrichtung nach einem der vorhergehenden Ansprüche, **dadurch gekennzeichnet dass** zumindest eine Presseinrichtung (65) vorgesehen ist zum Pressen des gesiegelten Bodenverschlusses (3) gegen eine Stirnseite (53) der Halteeinrichtung (13).

9. Verfahren zum Herstellen von Beutelpackungen (1) aus einer Packstoffbahn (20), wobei ein Transportrad (12), das mehrere, dem Querschnitt der Beutelpackungen (1) angepasste Halteeinrichtungen (13) für jeweils einen an der Halteeinrichtung (13) anliegenden Packstoffzuschnitt aufweist, um eine Achse (11) gedreht wird, wobei eine erste Siegeleinrichtung (45) zumindest eine Längsnaht (5) der Beutelpackung (1) an einander überlappenden Randbereichen (22, 23) der Packstoffbahn (20) bildet, wobei eine weitere Siegeleinrichtung (60) zumindest eine Quernaht (6, 7), insbesondere eines Bodenverschlusses (3) bildet, **dadurch gekennzeichnet, dass** zumindest eine Leimauftragsstation (9) Heißleim (80) auf die aus Papier bestehende Packstoffbahn (20) aufbringt, und dass die Siegeleinrichtungen (45, 60, 74) den aufgetragenen Heißleim (80) reaktivieren, insbesondere verflüssigen, zur Ausbildung der Längsnaht (5) und der Quernaht (6, 7).

10. Verfahren nach dem vorhergehenden Verfahrensanspruch, **dadurch gekennzeichnet, dass** die Siegeleinrichtung (45, 60, 74) zur Reaktivierung, insbesondere zur Verflüssigung, des Heißleims (80) eine Erwärmung des aufgetragenen Heißleims (80) in einem Temperaturbereich zwischen 150 und 200 °C vornimmt und/oder für eine Dauer in einem Bereich zwischen 150 und 400 ms, besonders bevorzugt 200 ms vornimmt.

11. Verfahren nach einem der vorhergehenden Verfahrensansprüche, **dadurch gekennzeichnet, dass** die Leimauftragsstation (9) den Heißleim (80) in der Nähe des randseitigen Bereichs (22) aufträgt und/oder dass die Leimauftragsstation (9) den Heißleim (80) quer zum randseitigen Bereich (22,23) aufträgt im Bereich der späteren Kopfnaht (7) und/oder Bodennaht (6).

12. Verfahren nach einem der vorhergehenden Verfahrensansprüche, **dadurch gekennzeichnet, dass** die Leimauftragsstation (9) den Heißleim (80) so auf die Packstoffbahn (20) aufträgt, dass der Heißleim (80) quer zum randseitigen Bereich (22,23) in den Heißleim (80) am randseitigen Bereich (22) übergeht.

13. Verfahren nach einem der vorhergehenden Verfahrensansprüche, **dadurch gekennzeichnet, dass** zumindest eine Falteinrichtung (55) einen Bodenverschluss (8) der Beutelpackung (1) gegen eine Stirnseite (53) der Halteeinrichtung (13) faltet.

14. Verfahren nach einem der vorhergehenden Verfahrensansprüche, **dadurch gekennzeichnet, dass** zumindest eine Presseinrichtung (65) den gesiegelten Bodenverschluss (3) gegen eine Stirnseite (53) der Halteeinrichtung (13) presst.

15. Beutelpackung (10), hergestellt nach einem der vorhergehenden Verfahrensansprüche.
